# EUROPÄISCHE PATENTSCHRIFT

(11) **EP 3 895 137 B1**
(45) Veröffentlichungstag und Bekanntmachung des Hinweises auf die Patenterteilung: **25.06.2025**
(21) Anmeldenummer: 19835607.3
(22) Anmeldetag: 11.12.2019
(51) Int. Cl.: G07D 7/12, G07D 11/14, G07D 11/40

(54) **VORRICHTUNG ZUM AUTOMATISCHEN PRÜFEN EINES SICHERHEITSDOKUMENTS UND VERFAHREN ZUM MASCHINELLEN AUSLESEN EINES SICHERHEITSDOKUMENTS FÜR EINE AUTOMATISCHE DOKUMENTENPRÜFUNG**
APPARATUS FOR AUTOMATICALLY CHECKING A SECURITY DOCUMENT AND METHOD FOR READING A SECURITY DOCUMENT BY MACHINE FOR AUTOMATIC DOCUMENT CHECKING
DISPOSITIF DE CONTRÔLE AUTOMATIQUE D'UN DOCUMENT DE SÉCURITÉ ET PROCÉDÉ DE LECTURE PAR MACHINE D'UN DOCUMENT DE SÉCURITÉ POUR UN CONTRÔLE AUTOMATIQUE DE DOCUMENT

(30) Priorität: 13.12.2018 DE 102018132045
(43) Veröffentlichungstag der Anmeldung: 20.10.2021
(73) Patentinhaber: Bundesdruckerei GmbH, 10969 Berlin (DE)
(72) Erfinder: BAUMSCHEIPER, Martin, 31535 Neustadt am Rübenberge (DE); GÜMMER, Andreas, 27308 Hohenaverbergen (DE); HESSE, Holger, 30655 Hannover (DE); MAGGIONI, Christoph, 10961 Berlin (DE); STEINMETZ, Krysztof, 28857 Syke (DE); WALDEN, Matthias, 30926 Seelze (DE)
(74) Vertreter: Bittner, Thomas L.
(86) Internationale Anmeldenummer: PCT/DE2019/101074
(87) Internationale Veröffentlichungsnummer: WO 2020/119861

(56) Entgegenhaltungen:
- WO-A1-2012/039594
- WO-A1-2018/116469
- WO-A1-2018/116469
- DE-A1- 102013 110 165
- DE-A1- 102013 110 165
- FR-A1- 2 859 806
- FR-A1- 2 859 806
- US-A1- 2008 304 111

## Beschreibung

Die Erfindung betrifft eine Vorrichtung zum automatischen Prüfen eines Sicherheitsdokuments und ein Verfahren zum maschinellen Auslesen eines Sicherheitsdokuments für eine automatische Dokumentenprüfung.

### Hintergrund

Im Zusammenhang mit dem Prüfen oder Verifizieren von Sicherheitsdokumenten ist bekannt, diese hierbei optisch auszulesen mittels Scannen. Die so gewonnen Scandaten können für eine Verifizierung des Dokuments ausgewertet werden, beispielsweise dahingehend, dass aus den Scandaten Sicherheitsmerkmale extrahiert und mit zugeordneten Vergleichsdaten verglichen werden. Geräte zum Durchführen einer solchen Dokumentenprüfung sind zum Beispiel als mobile oder stationäre Prüfgeräte bekannt.

Beispielsweise beschreibt das Dokument DE 10 2014 110 946 B4 eine Terminaleinheit zur Verifikation eines Sicherheitsdokuments. Bei der bekannten Vorrichtung ist vorgesehen, dass zu verifizierende Sicherheitsdokument mithilfe von Einzugsmitteln automatisch oder maschinell einzuziehen, sodass das Sicherheitsdokument in einen Prüfbereich maschinell transportiert wird, um es dort auszulesen. Zum automatischen Einziehen sind Einzugsmittel vorgesehen, die sich beim Dokumenteneinzug elastisch verformen oder verschieben können. Die Einzugsmittel umfassen zum Beispiel Räder oder Rollen, wobei eine elastische Lagerung der Einzugsmittel vorgesehen sein kann, beispielsweise mittels Federn oder elastischer Materialien wie Gummi. Auch Reibräder oder Reibriemen können zum maschinellen Transport des Sicherheitsdokuments genutzt werden.

Bei anderen Prüfvorrichtungen zum Verifizieren eines Sicherheitsdokuments erfolgt das Einbringen oder das Auflegen des zu prüfenden Sicherheitsdokuments manuell, beispielsweise dadurch, dass das Sicherheitsdokument auf eine Dokumenten Auflage händisch aufgelegt wird.

Das Dokument DE 10 2013 110165 A1 offenbart ein Dokumentenprüfgerät mit einer lichttransparenten Dokumentenauflage für die Aufnahme eines Dokumentes und einer lichtintransparenten Abdeckung zum Abdecken der lichttransparenten Dokumentenauflage, wobei die lichtintransparente Abdeckung eine Beleuchtungseinrichtung (105) zum Durchleuchten des Dokumentes aufweist.

In dem Dokument FR 2 859 806 A1 ist eine Dokumentenanalysevorrichtung beschrieben, die einen im Wesentlichen geradlinigen Durchgang, durch den ein Dokument im Wesentlichen flach zu rollen gezwungen wird, erste Mittel zum Erfassen eines Bildes der Gesamtheit einer Seite des Dokuments, zweite Mittel zum Erfassen eines Bildes der gesamten anderen Seite des Dokuments, dritte Mittel zum Erfassen eines Durchsichtbildes des gesamten Durchlicht ausgesetzten Dokuments sowie motorisierte Antriebsmittel aufweist, zum Zwingen des Dokuments, sich im Wesentlichen flach in dem Durchgang von einem Einlass zu einem Auslass zu bewegen.

Das Dokument WO 2018 / 116469 A1 betrifft eine Papierblatthandhabungsvorrichtung, umfassend eine Einführöffnung, in die ein Papierblatt eingeführt wird, einen Transportmechanismus, der das Papierblatt transportiert, das durch die Einführöffnung eingeführt wurde, und Korrekturelemente, die elastische Verformungsteile umfassen, mit denen das in die Einführöffnung eingeführte Papierblatt in Kontakt kommt, und die unter Verwendung der von den elastischen Verformungsteilen ausgeübten elastischen Kraft die Förderrichtung des Papierblatts korrigieren, das von der Einführöffnung eingeführt wurde. Die Richtelemente sind an Positionen auf beiden Seiten der Einführöffnung in deren Breitenrichtung in einer Linie mit der Papieroberfläche des Papierblatts, das in die Einführöffnung eingeführt wurde, und/oder an Positionen angeordnet, die auf dem Transportweg des Papierblattes, das von der Einführöffnung eingeführt wurde, beiden Seiten der Einführöffnung in deren Breitenrichtung zugewandt sind.

Dokument US 2008 / 0304111 A1 offenbart eine Vorrichtung zum Prüfen eines Sicherheitsdokuments, beispielsweise Reisepass oder Identifikationskarte. Auf einer Innenseite eines Deckels, welcher oberhalb einer Dokumentenauflage angeordnet ist, befinden sich Bürstenreihen, die längs der Einschubrichtung für das Dokument beim Einschieben verlaufen und quer zur Einschubrichtung voneinander beabstandet angeordnet sind.

Eine Vorrichtung zum Lesen eines Dokuments ist weiterhin aus dem Dokument WO 2012 / 039594 A1 bekannt. Zum Fixieren eines zu lesenden Dokuments auf der Dokumentenauflage sind elastische Führungen vorgesehen, die gegen die Dokumentenauflage elastisch vorgespannt sind.

### Zusammenfassung

Aufgabe der Erfindung ist es daher, eine Vorrichtung zum automatischen Prüfen eines Sicherheitsdokuments sowie ein Verfahren zum maschinellen Auslesen eines Sicherheitsdokuments für eine automatische Dokumentenprüfung anzugeben, bei denen auch bei manuellem Einbringen oder Auflegen des zu prüfenden Sicherheitsdokuments eine ausreichende Sicherung des Sicherheitsdokuments auf der Dokumentenauflage unterstützt wird und dieses nicht mit der Hand gehalten werden muss.

Zur Lösung sind eine Vorrichtung zum automatischen Prüfen eines Sicherheitsdokuments sowie ein Verfahren zum maschinellen Auslesen eines Sicherheitsdokuments für eine automatische Dokumentenprüfung nach den unabhängigen Ansprüchen 1 und 8 geschaffen. Ausgestaltungen sind Gegenstand von abhängigen Unteransprüchen.

Die auf der Innenseite der Abdeckung, insbesondere eines hiervon umfassten Deckels, vorgesehene Sicherungseinrichtung mit den Sicherungselementen gewährleistet, dass das auszulesende Sicherheitsdokument nach dem manuellen Einschub durch die Einschuböffnung auf der Dokumentenauflage oder -ablage gesichert ist für das nachfolgende Auslesen (Scanprozess). Der Nutzer der Vorrichtung ist nicht gezwungen, das Dokument mit seiner Hand zu halten und gegen die Dokumentenauflage zu drücken, wenn das Sicherheitsdokument gescannt wird, wobei er dies wahlweise ergänzend tun kann. Auf einfache und sichere Weise wird das Sicherheitsdokument auf der Dokumentenauflage fixiert.

Die Vorrichtung zum automatischen Prüfen kann als tragbares Gerät oder Tischgerät ausgeführt sein. Auch in einer Terminaleinheit, die eingerichtet ist, in ein Prüfterminal integriert zu werden, kann die Vorrichtung eingesetzt werden.

Es können beliebige Sicherheitsdokumente automatisch geprüft oder verifiziert werden, insbesondere Identifikationsdokumente, Ausweise, Reisepass, Führerschein, Urkunden oder andere sicherheitsrelevante Dokumente.

Die Sicherungselemente können eingerichtet sein, sich beim Verlagern aus der Ausgangsstellung in die Sicherungsstellung elastisch zu verformen. Beispielsweise können die Sicherungselemente sich aufgrund des manuellen Einschiebens des Sicherheitsdokuments durch die Einschuböffnung elastisch biegen und / oder elastisch eingedrückt werden. Hierzu können die Sicherungselemente aus einem elastisch verformbaren Material bestehen, beispielsweise Gummi oder Kunststoff. Wenn das Sicherheitsdokument wieder von der Dokumentenauflage entfernt wird, gehen die Sicherungselemente selbsttätig in die Ausgangsstellung zurück.

Die Sicherungselemente können in der Sicherungsstellung einem Herausziehen des Sicherheitsdokuments durch die Einschuböffnung entgegenstehend angeordnet sein, derart, dass zum manuellen Herausziehen des Sicherheitsdokuments eine Sicherungskraft zu überwinden ist. Die Sicherungselemente sind hierbei in eine Sicherungsstellung verbracht, aus der sie nur nach Überwindung der Sicherungskraft wieder in die Ausgangsstellung verlagert werden können. Beispielsweise kann es hierzu notwendig sein, die Sicherungselemente aus der Ausgangsstellung heraus zu schwenken, was beim manuellen Herausziehen des Sicherheitsdokuments gegen die Sicherungskraft stattfinden kann.

Die Sicherungselemente weisen von der Abdeckung zur Dokumentenauflage hin vorstehende Bürstenelemente auf. Die Bürstenelemente können mit einem Grundkörper (Bürstenbasis) aus zum Beispiel Kunststoff, Metall oder Holz gebildet sein, an dem ein Bürstenbesatz mit Bürsten vorgesehen ist. Für den Bürstenbesatz können beispielsweise Natur- und / oder Kunstfasern zum Einsatz kommen.

Die Bürstenelemente sind in einer oder mehreren Bürstenreihen angeordnet. Die eine oder die mehreren Bürstenreihen können durchgehend oder unterbrochen mit einem Bürstenbesatz versehen sein. Alternativ oder ergänzend zum Vorsehen einer oder mehrerer Bürstenreihen können Bürstenelemente mit einem flächigen (zweidimensionalen) Bürstenbesatz versehen sein.

Mindestens eine Bürstenreihe verläuft quer zur Einschubrichtung. Ergänzend können Bürstenreihen vorgesehen sein, die schräg zur Einschubrichtung oder im Wesentlichen parallel zur Einschubrichtung verlaufen. Eine Kombination von unterschiedlich ausgerichteten Bürstenreihen kann vorgesehen sein.

Zumindest ein Teil der Bürstenelemente kann in der Sicherungsstellung entgegen der Einschubrichtung schräg gestellt sein. Wird das Sicherheitsdokument durch die Einschuböffnung eingebracht, so drückt das Sicherheitsdokument gegen die Bürsten, derart, dass sich der Dokumentenauflage zugewandte Enden der Bürsten in Einschubrichtung verlagern, wodurch die Bürsten der Bürstenelemente schräg gestellt werden.

In der Ausgangsstellung der Dokumentenauflage können gegenüberliegende Endabschnitte der Sicherungselemente von dieser beabstandet angeordnet sein. Der Abstand zwischen der Oberfläche der Dokumentenauflage und den gegenüberliegenden Endabschnitten der Sicherungselemente, zum Beispiel der Bürsten, kann beispielsweise zwischen etwa 0.5 und etwa 2 mm betragen, alternativ zwischen etwa 0.5 und 1.5 mm, beispielsweise etwa 1 mm. Hierdurch wird zum Beispiel vermieden, dass Papierdokumente, die eingeschoben werden, unbeabsichtigt geknickt werden, wenn sie beim manuellen Einschieben mit den Sicherungselementen in Kontakt kommen.

Die Sicherungselemente können lösbar an der Abdeckung angeordnet sein, zum Beispiel die Bürstenbasis mit den hieran angeordneten Bürsten. Das lösbare Montieren der Sicherungselemente an der Abdeckung ermöglicht zum Beispiel einen Austausch bei Verschleiß. Auch ist die Abdeckung so für unterschiedliche Anwendungszwecke konfigurierbar, in dem für einen gewünschten Anwendungszweck eine passende Ausgestaltung von Sicherungselementen montiert wird. Beispielsweise können so Sicherungselemente zum Einsatz kommen, bei denen der Abstand zwischen den Endabschnitten und der Dokumentenauflage unterschiedlich groß ist. Im Fall des Einsatzes von Bürstenelementen können Bürsten mit unterschiedlichem Härtegrad verwendet werden, die beispielsweise mittels Faserelementen unterschiedlichen Durchmessers bereitgestellt werden können.

Die Abdeckung kann an dem Gehäuse lösbar montiert sein. Die lösbare Montage der Abdeckung an dem Gehäuse kann zum Beispiel mittels einer magnetischen Befestigungseinrichtung und / oder einer mechanischen Befestigungseinrichtung ausgebildet sein, zum Beispiel unter Verwendung eines Bajonettverschlusses. Eine Magnetverbindung hat in diesem Zusammenhang den Vorteil, dass zum Abnehmen der Abdeckung zunächst die von der Magnetverbindung bereitgestellte Magnetkraft zu überwinden ist, danach aber ein leichtes Entfernen der Abdeckung von dem Gehäuse möglich ist.

Unabhängig davon, ob die Abdeckung an dem Gehäuse lösbar oder nicht lösbar montiert ist, kann vorgesehen sein, dass die Abdeckung an dem Gehäuse zwischen einer geschlossenen Stellung, in welcher die Abdeckung gegenüber der Dokumentenauflage und diese wenigstens teilweise überdeckend angeordnet ist, und einer geöffneten Stellung verlagerbar ist, in welcher die Dokumentenauflage nicht abgedeckt ist. Beispielsweise kann die Verlagerung zwischen den unterschiedlichen Stellungen mittels Schwenken der Abdeckung ausführbar sein. Die Abdeckung kann in der geschlossenen Stellung lösbar fixiert werden, zum Beispiel mittels einer magnetischen Befestigungseinrichtung und / oder einer mechanischen Befestigungseinrichtung, beispielsweise unter Verwendung eines Bajonettverschlusses. Eine Magnetverbindung hat **in** diesem Zusammenhang den Vorteil, dass zum Verlagern der Abdeckung in die geöffnete Stellung zunächst die von der Magnetverbindung bereitgestellte Magnetkraft zu überwinden ist, danach aber ein leichtes Verlagern der Abdeckung möglich ist.

Ein Fixieren und/oder Montieren der Abdeckung an dem Gehäuse kann unabhängig von der Sicherungseinrichtung für eine Vorrichtung zum automatischen Prüfen eines Sicherheitsdokuments vorgesehen sein. Hierbei kann eine Vorrichtung zum automatischen Prüfen eines Sicherheitsdokuments geschaffen sein mit einem Gehäuse; einer Auslese- und Prüfeinrichtung, die in dem Gehäuse angeordnet und eingerichtet ist, ein Sicherheitsdokument mittels Scannen auszulesen und zu prüfen; einer Dokumentenauflage, die an dem Gehäuse angeordnet ist, derart, dass das auf die Dokumentenauflage aufgelegte Sicherheitsdokument von der Auslese- und Prüfeinrichtung durch ein Sichtfenster der Dokumentenauflage hindurch auslesbar ist; einer Abdeckung, die an dem Gehäuse angeordnet und eingerichtet ist, die Dokumentenauflage wenigstens teilweise zu überdecken; einer Einschuböffnung, die an der Abdeckung gebildet ist und durch welche hindurch das Sicherheitsdokument auf der Dokumentenauflage angeordnet werden kann; einem in der Abdeckung angeordneten ersten Magneten und einem in dem Gehäuse angeordneten zweiten Magneten, wobei der erste und der zweite Magnet angeordnet sind, derart, dass mittels einer magnetischen Anziehungskraft zwischen dem ersten und dem zweiten Magneten ein Fixieren und/oder Montieren der Abdeckung an dem Gehäuse ermöglicht ist.

Im Zusammenhang mit der Einschuböffnung an der Abdeckung kann vorgesehen sein, dass diese als eine Schlitzöffnung ausgeführt ist. Ein an der Abdeckung zum Ausbilden der Einschuböffnung angeordneter Durchbruch kann zur Dokumentenauflage hin offen sein, sodass die Einschuböffnung bei dieser Ausführung, wenn die Abdeckung der Dokumentenauflage gegenüberliegend angeordnet ist, einseitig von der Oberfläche der Dokumentenauflage begrenzt ist. Hierdurch ist es ermöglicht, das Sicherheitsdokument vor und im Bereich der Einschuböffnung auf die Dokumentenauflage oder die Deckfläche des Gehäuses aufzulegen und dann das Sicherheitsdokument durch die Einschuböffnung hindurch zum Bereich der Dokumentenauflage hin einzuschieben, wobei das Sicherheitsdokument hierbei auf der Dokumentenauflage gleitet oder rutscht. In einer alternativen Ausführungsform kann der Durchbruch für die Einschuböffnung umlaufend von der Wandung der Abdeckung gebildet sein.

Im Zusammenhang mit dem Verfahren zum maschinellen Auslesen eines Sicherheitsdokuments für eine automatische Dokumentenprüfung können die vorangehend in Verbindung mit der Vorrichtung beschriebenen Ausgestaltungen entsprechend vorgesehen sein,

### Beschreibung von Ausführungsbeispielen

Im Folgenden werden weitere Ausführungsbeispiele unter Bezugnahme auf Figuren einer Zeichnung näher erläutert. Hierbei zeigen:
- Fig. 1: eine schematische perspektivische Darstellung eines Abschnitts einer Vorrichtung zum automatischen Prüfen eines Sicherheitsdokuments,
- Fig. 2: eine schematische Darstellung von Funktionskomponenten für die Vorrichtung aus Fig. 1 und
- Fig. 3: eine schematische Darstellung eines Abschnitts einer weiteren Vorrichtung zum automatischen Prüfen eines Sicherheitsdokuments,

Fig. 1 zeigt eine schematische perspektivische Darstellung einer Vorrichtung zum automatischen Prüfen eines Sicherheitsdokuments, die beispielsweise als Hand- oder Tischgerät ausgeführt ist. An einem Gehäuse 1 ist im Bereich einer Deckfläche 2 eine Dokumentenauflage 3 ausgebildet, beispielsweise mit einem Sichtfenster, sodass eine Auslese- und Prüfeinrichtung, die im Gehäuse 1 angeordnet ist, ein auf die Dokumentenauflage 3 aufgelegtes Sicherheitsdokument (nicht dargestellt) durch das Sichtfenster hindurch optisch auslesen oder scannen kann. Verfahren zum Auslesen des Sicherheitsdokuments und das Auswerten von hierbei gewonnenen elektronischen Daten zum Prüfen oder Verifizieren des Sicherheitsdokuments sind als solche in verschiedenen Ausführungsformen bekannt.

Gemäß Fig. 1 ist die Dokumentenauflage 3 zumindest abschnittsweise mit einer Abdeckung 4 bedeckt, die einen Deckel 5 mit einem mittleren Wandabschnitt 5a und hierzu seitlich abgewinkelten Seitenwandabschnitten 5b, 5c aufweist. An dem Deckel 5 ist eine Einschuböffnung 6 ausgebildet, durch welche hindurch das zu prüfende oder zu verifizierende Sicherheitsdokument eingeschoben werden kann. Das Einschieben erfolgt hierbei gegen Bürstenelemente 7 einer Sicherungseinrichtung 8, bei der die Bürstenelemente 7 mit Bürsten 7a gebildet sind, die an einer jeweiligen Bürstenbasis oder -aufnahme 7b angeordnet sind. Die Bürsten 7a können zum Beispiel aus Naturfasern oder Kunststofffasern bestehen.

Die Bürsten 7a stehen von der Bürstenbasis 7b in Richtung der Dokumentenauflage 3 ab und sind bei der gezeigten Ausführungsform aufrecht stehend ausgerichtet. Zwischen einem Ende 9 der Bürsten 7a und der Oberfläche der Dokumentenauflage 3 ist ein Abstand 10 ausgebildet, der beispielsweise etwa 0.5 bis 2mm beträgt, zum Beispiel etwa 1mm. Auf diese Weise ist es ermöglicht, auch Sicherheitsdokumente in Papierform durch die Einschuböffnung 6 einzuschieben, ohne dass das Papier hierbei geknickt wird.

Aufgrund des Einschiebens des Sicherheitsdokuments werden die Bürsten 7a schräg zur Einschubrichtung gestellt und sichern das Sicherheitsdokument auf der Dokumentenauflage 3, wenn dieses ausgelesen wird.

Die Bürstenelemente 7 können lösbar auf der Unterseite der Abdeckung 4 an dem Deckel 5 montiert sein, sodass Bürstenelemente 7 unterschiedlicher Ausbildung, beispielsweise mit unterschiedlichen Längen der Bürsten 7a an der Abdeckung 4 angeordnet werden können Auch ein Austausch bei Verschleiß ist hierdurch ermöglicht.

Der Deckel 5 der Abdeckung 4 ist bei der gezeigten Ausführungsform schwenkbar am Gehäuse 1 aufgenommen und kann so aus der in Fig. 1 gezeigten Stellung in eine geöffnete Stellung (nicht dargestellt) geschwenkt oder verlagert werden, in welcher die Dokumentenauflage 3 freigegeben ist. Es kann vorgesehen sein, dass der Deckel 5 der Abdeckung 4 lösbar an dem Gehäuse 1 montiert ist, beispielsweise mithilfe einander zugeordneter Magnetelemente an dem Deckel 5 einerseits und dem Gehäuse 1 andererseits.

Fig. 2 zeigt eine schematische Darstellung von Funktionskomponenten der Vorrichtung aus Fig. 1. In dem Gehäuse 1 ist eine Auslese- und Prüfeinrichtung 20 angeordnet, die eingerichtet ist, dass auf der Dokumentenauflage 3 aufgelegte Sicherheitsdokument 21 mittels Scannen auszulesen und hierbei gewonnene elektronische Daten auszuwerten, um das Sicherheitsdokument zu prüfen oder zu verifizieren. Es kann vorgesehen sein, dass die hierbei stattfindende Datenauswertung ausschließlich lokal ausgeführt wird, also mittels Funktionskomponenten in dem Gehäuse 1. Alternativ können Daten über eine drahtlose Schnittstelle 22 mit einer entfernten Datenbank 23 ausgetauscht werden. Auf diese Weise können zum Beispiel Vergleichsdaten bereitgestellt werden, um diese mit Sicherheitsmerkmalen an dem Sicherheitsdokument zu vergleichen.

Die Fig. 3 zeigt eine schematische Darstellung einer weiteren Vorrichtung zum automatischen Prüfen eines Sicherheitsdokuments. Der Deckel 5 der Abdeckung 4 ist bei der gezeigten Ausführungsform schwenkbar am Gehäuse 1 aufgenommen und kann so aus der in Fig. 1 gezeigten Stellung in eine geöffnete Stellung (nicht dargestellt) geschwenkt oder verlagert werden, in welcher die Dokumentenauflage 3 freigegeben ist. **In** einem Bereich 30 der Vorrichtung sind einander zugeordnete Magnete (nicht gezeigt) in einer Anschlagleiste 31 sowie dem Deckel 5 angeordnet. Die Anziehungskraft der Magnet hält den Deckel 5 in einer geschlossenen Stellung. Der Deckel 5 kann gegen die Anziehungskraft der Magnete in die geöffnete Stellung geschwenkt oder verlagert werden. Auf diese Weise kann es ermöglich sein, dass die Sicherungseinrichtung 8 gegen ein eingeschobenes zu prüfendes Sicherheitsdokument drückt, wenn der Deckel 5 in der geschlossenen Stellung angeordnet ist und dass die Sicherungseinrichtung 8 nicht gegen ein zu prüfendes Sicherheitsdokument drückt, wenn der Deckel 5 in der geöffneten Stellung ist.

Die in der vorstehenden Beschreibung, den Ansprüchen sowie der Zeichnung offenbarten Merkmale können sowohl einzeln als auch in beliebiger Kombination für die Verwirklichung der verschiedenen Ausführungen von Bedeutung sein.

### Bezugszeichenliste

- 1: Gehäuse
- 2: Deckfläche
- 3: Dokumentenauflage
- 4: Abdeckung
- 5: Deckel
- 5a: mittlerer Wandabschnitt
- 5b, 5c: Seitenwandabschnitte
- 6: Einschuböffnung
- 7: Bürstenelemente
- 7a: Bürsten
- 7b: Bürstenbasis oder -aufnahme
- 8: Sicherungseinrichtung
- 9: Ende
- 10: Abstand
- 20: Auslese- und Prüfeinrichtung
- 21: Sicherheitsdokument
- 22: Schnittstelle
- 23: Datenbank
- 30: Bereich
- 31: Anschlagleiste

## Patentansprüche

1. Vorrichtung zum automatischen Prüfen eines Sicherheitsdokuments, mit:
- einem Gehäuse (1);
- einer Auslese- und Prüfeinrichtung, die in dem Gehäuse (1) angeordnet und eingerichtet ist, ein Sicherheitsdokument mittels Scannen auszulesen und zu prüfen;
- einer Dokumentenauflage (3), die an dem Gehäuse (1) angeordnet ist, derart, dass das auf die Dokumentenauflage (3) aufgelegte Sicherheitsdokument von der Auslese- und Prüfeinrichtung durch ein Sichtfenster der Dokumentenauflage (3) hindurch auslesbar ist;
- einer Abdeckung (4), die an dem Gehäuse (1) angeordnet und eingerichtet ist, die Dokumentenauflage (3) wenigstens teilweise zu überdecken;
- einer Einschuböffnung (6), die an der Abdeckung (4) gebildet ist und durch welche hindurch das Sicherheitsdokument auf der Dokumentenauflage (3) angeordnet werden kann; und
- einer Sicherungseinrichtung (8), die an der Abdeckung (4) in Einschubrichtung hinter der Einschuböffnung (6) und gegenüber der Dokumentenauflage (3) angeordnet ist und Sicherungselemente aufweist, welche
- beim manuellen Einschieben des Sicherheitsdokuments durch die Einschuböffnung (6) von dem Sicherheitsdokument gegen eine von den Sicherungselementen aufgebrachte Vorspannung aus einer Ausgangsstellung in eine Sicherungsstellung verlagert werden, in welcher die Sicherungselemente das auf der Dokumentenauflage (3) angeordnete Sicherheitsdokument gegen diese drücken, derart, dass die Sicherungseinrichtung (8) gewährleistet, dass das auszulesende Sicherheitsdokument nach dem manuellen Einschub durch die Einschuböffnung (6) auf der Dokumentenauflage (3) gesichert ist für ein nachfolgendes Auslesen; und
- von der Abdeckung (4) zur Dokumentenauflage (3) hin vorstehende Bürstenelemente (7) aufweisen, die in einer oder mehreren Bürstenreihen angeordnet sind;
**dadurch gekennzeichnet, dass** mindestens eine Bürstenreihe quer zur Einschubrichtung (6) verläuft.

2. Vorrichtung nach Anspruch 1, **dadurch gekennzeichnet, dass** die Sicherungselemente eingerichtet sind, sich beim Verlagern aus der Ausgangsstellung in die Sicherungsstellung elastisch zu verformen.

3. Vorrichtung nach Anspruch 1 oder 2, **dadurch gekennzeichnet, dass** die Sicherungselemente in der Sicherungsstellung einem Herausziehen des Sicherheitsdokuments durch die Einschuböffnung (6) entgegenstehend angeordnet sind, derart, dass zum manuellen Herausziehen des Sicherheitsdokuments eine Sicherungskraft zu überwinden ist.

4. Vorrichtung nach mindestens einem der vorangehenden Ansprüche, **dadurch gekennzeichnet, dass** zumindest ein Teil der Bürstenelemente (7) in der Sicherungsstellung entgegen der Einschubrichtung schräg gestellt sind.

5. Vorrichtung nach mindestens einem der vorangehenden Ansprüche, **dadurch gekennzeichnet, dass** in der Ausgangsstellung der Dokumentenauflage (3) gegenüberliegende Endabschnitte der Sicherungselemente von dieser beabstandet angeordnet sind.

6. Vorrichtung nach mindestens einem der vorangehenden Ansprüche, **dadurch gekennzeichnet, dass** die Sicherungselemente lösbar an der Abdeckung (4) angeordnet sind.

7. Vorrichtung nach mindestens einem der vorangehenden Ansprüche, **dadurch gekennzeichnet, dass** die Abdeckung (4) an dem Gehäuse (1) lösbar montiert ist.

8. Verfahren zum maschinellen Auslesen eines Sicherheitsdokuments für eine automatische Dokumentenprüfung, mit:
- Bereitstellen einer Vorrichtung zum automatischen Prüfen eines Sicherheitsdokuments, bei der Folgendes vorgesehen ist:
- ein Gehäuse (1);
- eine Auslese- und Prüfeinrichtung, die in dem Gehäuse (1) angeordnet und eingerichtet ist, ein Sicherheitsdokument mittels Scannen auszulesen und zu prüfen;
- eine Dokumentenauflage (3), die an dem Gehäuse (1) angeordnet ist;
- eine Abdeckung (4), die an dem Gehäuse (1) angeordnet und eingerichtet ist, die Dokumentenauflage (3) wenigstens teilweise zu überdecken;
- eine Einschuböffnung (6), die an der Abdeckung (4) gebildet ist; und
- eine Sicherungseinrichtung (8), die an der Abdeckung (4) in Einschubrichtung hinter der Einschuböffnung (6) und gegenüber der Dokumentenauflage (3) angeordnet ist und Sicherungselemente aufweist, welche von der Abdeckung (4) zur Dokumentenauflage (3) hin vorstehende Bürstenelemente (7) aufweisen, die in einer oder mehreren Bürstenreihen angeordnet sind, wobei mindestens eine Bürstenreihe quer zur Einschubrichtung (6) verläuft;
- manuellem Einschieben des Sicherheitsdokuments durch die Einschuböffnung (6) zum Auflegen auf die Dokumentenauflage (3), wobei die Sicherungselemente hierbei durch das Sicherheitsdokument gegen eine von den Sicherungselementen aufgebrachte Vorspannung aus einer Ausgangsstellung in eine Sicherungsstellung verlagert werden, in welcher die Sicherungselemente das auf der Dokumentenauflage (3) angeordnete Sicherheitsdokumente gegen diese drücken; und
- Auslesen des auf die Dokumentenauflage (3) aufgelegten Sicherheitsdokuments mit Hilfe der Auslese- und Prüfeinrichtung durch ein Sichtfenster der Dokumentenauflage (3) hindurch, wobei die Sicherungseinrichtung (8) hierbei gewährleistet, dass das aufgelegte Sicherheitsdokument nach dem manuellen Einschub durch die Einschuböffnung (6) auf der Dokumentenauflage (3) gesichert wird.

## Claims

1. A device for the automatic inspection of a security document, comprising:
- a housing (1);
- a reading and inspection unit which is arranged within the housing (1) and is configured to read and inspect a security document by means of scanning;
- a document support (3) which is arranged on the housing (1) in such a manner that the security document placed on the document support (3) is readable by the reading and inspection unit through a viewing window of the document support (3);
- a cover (4) which is arranged on the housing (1) and is configured to cover the document support (3) at least partially;
- an insertion opening (6) which is formed on the cover (4) and through which the security document can be arranged on the document support (3); and
- a securing device (8) which is arranged on the cover (4) behind the insertion opening (6) in the insertion direction and opposite the document support (3) and which comprises securing elements which,
- when the security document is manually inserted through the insertion opening (6), are displaced by the security document, against a prestress applied by the securing elements, from an initial position into a securing position in which the securing elements press the security document arranged on the document support (3) against the document support, in such a manner that the securing device (8) ensures that the security document to be read is secured on the document support (3) following manual insertion through the insertion opening (6) for subsequent reading; and
- comprise brush elements (7) projecting from the cover (4) towards the document support (3), which are arranged in one or more rows of brushes;
**characterized in that** at least one row of brushes runs transversely to the insertion direction (6).

2. The device according to Claim 1, **characterized in that** the securing elements are configured to elastically deform when being displaced from the initial position into the securing position.

3. The device according to Claim 1 or 2, **characterized in that** in the securing position, the securing elements are arranged to oppose removal of the security document through the insertion opening (6), in such a manner that a securing force must be overcome in order to manually withdraw the security document.

4. The device according to at least one of the preceding claims, **characterized in that** at least some of the brush elements (7) are inclined in the securing position against the insertion direction.

5. The device according to at least one of the preceding claims, **characterized in that** in the initial position, end sections of the securing elements lying opposite the document support (3) are arranged spaced apart from the document support.

6. The device according to at least one of the preceding claims, **characterized in that** the securing elements are removably arranged on the cover (4).

7. The device according to at least one of the preceding claims, **characterized in that** the cover (4) is removably mounted on the housing (1).

8. A method for machine reading of a security document for automatic document inspection, comprising:
- providing a device for the automatic inspection of a security document in which the following is provided:
- a housing (1);
- a reading and inspection unit which is arranged within the housing (1) and is configured to read and inspect a security document by means of scanning;
- a document support (3) which is arranged on the housing (1);
- a cover (4) which is arranged on the housing (1) and is configured to cover the document support (3) at least partially;
- an insertion opening (6) which is formed on the cover (4) and
- a securing device (8) which is arranged on the cover (4) behind the insertion opening (6) in the insertion direction and opposite the document support (3) and comprises securing elements which have brush elements (7) projecting from the cover (4) towards the document support (3), which brush elements are arranged in one or more rows of brushes, wherein at least one row of brushes runs transversely to the insertion direction (6);
- manually inserting the security document through the insertion opening (6) for placement on the document support (3), wherein the securing elements are thereby displaced by the security document, against a prestress applied by the securing elements, from an initial position into a securing position in which the securing elements press the security document arranged on the document support (3) against the document support; and
- reading the security document placed on the document support (3) by means of the reading and inspection unit through a viewing window of the document support (3), wherein the securing device (8) ensures that the security document placed on the document support (3) is secured on the document support (3) after manual insertion through the insertion opening (6).

## Revendications

1. Dispositif de contrôle automatique d'un document de sécurité, comprenant :
- un boîtier (1) ;
- un dispositif de lecture et de contrôle, qui est disposé dans le boîtier (1) et configuré pour lire et vérifier un document de sécurité par balayage;
- un support de document (3), qui est disposé sur le boîtier (1) de telle sorte que le document de sécurité placé sur le support de document (3) puisse être lu par le dispositif de lecture et de contrôle à travers une fenêtre de visualisation du support de document (3);
- un couvercle (4), qui est disposé sur le boîtier (1) et configuré pour recouvrir au moins partiellement le support de document (3) ;
- une ouverture d'insertion (6), qui est formée sur le couvercle (4) et à travers laquelle le document de sécurité peut être placé sur le support de document (3); et
- un dispositif de sécurité (8), qui est disposé sur le couvercle (4) dans la direction d'insertion derrière l'ouverture d'insertion (6) et en face du support de document (3) et qui présente des éléments de fixation, qui
- lors de l'insertion manuelle du document de sécurité via l'insertion à travers l'ouverture d'insertion (6) sont déplacés du document de sécurité en sens contraire à une précontrainte appliquée par les éléments de fixation d'une position de départ à une position de fixation, dans laquelle les éléments de fixation pressent le document de sécurité disposé sur le support de document (3) contre celui-ci, de telle sorte que le dispositif de sécurité (8) assure que le document de sécurité à lire soit fixé en vue d'une lecture ultérieure sur le support de document (3) après l'insertion manuelle à travers l'ouverture d'insertion (6) ; et
- présentent des éléments de brosse (7) dépassant en saillie du couvercle (4) vers le support de document (3), qui sont disposés en une ou plusieurs rangées de brosses ;
**caractérisé en ce que** au moins une rangée de brosses s'étend transversalement à la direction d'insertion (6).

2. Dispositif selon la revendication 1, **caractérisé en ce que** les éléments de fixation sont conçus pour se déformer élastiquement lorsqu'ils sont déplacés de la position de départ vers la position de fixation.

3. Dispositif selon la revendication 1 ou 2, **caractérisé en ce que** les éléments de fixation dans la position de fixation sont disposés de manière à empêcher un retrait du document de sécurité à travers l'ouverture d'insertion (6), de telle sorte qu'une force de fixation nécessaire pour retirer manuellement le document de sécurité puisse être surmontée.

4. Dispositif selon au moins une des revendications précédentes, **caractérisé en ce qu'**au moins certains des éléments de brosse (7) sont inclinés dans la position de fixation à l'opposé de la direction d'insertion.

5. Dispositif selon au moins une des revendications précédentes, **caractérisé en ce que** dans la position de départ du support de document (3), des sections d'extrémité opposées des éléments de fixation sont disposées à distance de ce dernier.

6. Dispositif selon au moins une des revendications précédentes, **caractérisé en ce que** les éléments de fixation sont disposés de manière amovible sur le couvercle (4).

7. Dispositif selon au moins une des revendications précédentes, **caractérisé en ce que** le couvercle (4) est monté de manière amovible sur le boîtier (1).

8. Procédé de lecture automatique d'un document de sécurité pour la vérification automatique de documents, comprenant :
- la fourniture d'un dispositif de contrôle automatique d'un document de sécurité, qui prévoit les éléments suivants :
- un boîtier (1) ;
- un dispositif de lecture et de contrôle, qui est disposé dans le boîtier (1) et configuré pour lire et contrôler un document de sécurité par balayage;
- un support de document (3), qui est disposé sur le boîtier (1) ;
- un couvercle (4), qui est disposé sur le boîtier (1) et configuré pour recouvrir au moins partiellement le support de document (3) ;
- une ouverture d'insertion (6), qui est formée sur le couvercle (4) ; et
- un dispositif de sécurité (8) qui est disposé sur le couvercle (4) dans la direction d'insertion derrière l'ouverture d'insertion (6) et en face du support de document (3) et qui présente des éléments de fixation, qui présentent des éléments de brosse (7) dépassant en saillie du couvercle (4) vers le support de document (3), qui sont disposés en une ou plusieurs rangées de brosses, dans lequel au moins une rangée de brosses s'étend transversalement à la direction d'insertion (6) ;
- insertion manuelle du document de sécurité à travers l'ouverture d'insertion (6) pour le placement sur le support de document (3), dans lequel les éléments de fixation sont déplacés par le document de sécurité en sens contraire à une précontrainte appliquée par les éléments de fixation d'une position initiale à une position de fixation, dans laquelle les éléments de fixation pressent le document de sécurité disposé sur le support de document (3) contre celui-ci ; et
- lecture du document de sécurité placé sur le support de document (3) à l'aide du dispositif de lecture et de contrôle à travers une fenêtre de visualisation du support de document (3), dans lequel le dispositif de fixation (8) assure que le document de sécurité placé soit fixé sur le support de document (3) après l'insertion manuelle à travers l'ouverture d'insertion (6).
